# EUROPÄISCHE PATENTANMELDUNG

(11) **EP 4 685 030 A1**
(43) Veröffentlichungstag der Anmeldung: **28.01.2026**
(21) Anmeldenummer: 24190239.4
(22) Anmeldetag: 23.07.2024
(51) Int. Cl.: B61L 1/18, B61L 23/16, B61L 27/40

(54) **SIGNALEINRICHTUNG UND VERFAHREN ZUR SIGNALVERARBEITUNG EINER GLEISFREIMELDEANLAGE**

(71) Anmelder: Siemens Mobility GmbH, 80997 München (DE)
(72) Erfinder: Bohlmann, Peer, 14621 Schönwalde (DE); Lude, Gerald, 10627 Berlin (DE); Pettker, Erich, 15370 Petershagen (DE)
(74) Vertreter: Siemens Patent Attorneys

(57) **Zusammenfassung**

Die Erfindung betrifft eine Signaleinrichtung für eine Gleisfreimeldeanlage (4), die mehrere Sende-/Empfangspunkte (6) von Gleisstromkreisen bzw. Gleisstromkreisabschnitten in mehreren Gleisabschnitten (5a-5d) umfasst,
mit wenigstens einem Sendesignalausgang (10) zum Ausgeben eines Sendesignals (S),
mit wenigstens zwei separaten Empfangssignaleingängen (11) zum Empfangen von wenigstens zwei separaten Empfangssignalen (E1, E2) und
mit wenigstens einem Gleisfreimeldesignalausgang (13) zum Ausgeben wenigstens eines Gleisfreimeldesignals (Ga-Gd) ausgebildet ist.

Um Gleisfreimeldeanlagen weniger aufwändig und kostengünstiger auszugestalten, ist erfindungsgemäß vorgesehen, dass die Signaleinrichtung (7) wenigstens einen Steuersignalausgang (10) zum Ausgeben wenigstens eines Steuersignals (ST) zur Steuerung einer Schalteinrichtung (8) aufweist, die zur Schaltung des Sendesignalausgangs (10) und der Empfangssignaleingänge (11) auf ausgewählte Sende-/Empfangspunkte (6) eines Gleisabschnitts (5a-5d) ausgebildet ist, die Signaleinrichtung (7) zum Ausgeben eines separaten Gleisfreimeldesignals (Ga-Gd) für jeden Gleisabschnitt (5a-5d) ausgebildet ist und anhand von wenigstens einem empfangenen Empfangssignal (E1, E2) zur Ermittlung einer Belegung des durch die Schalteinrichtung (8) geschalteten Gleisabschnitts (5) und abhängig von der ermittelten Belegung zur Generierung des Gleisfreimeldesignals (Ga-Gd) für diesen Gleisabschnitt (5) ausgebildet ist.

Die Erfindung betrifft auch ein Verfahren zur Signalverarbeitung einer Gleisfreimeldeanlage (4).

## Beschreibung

### Technisches Gebiet

Die Erfindung betrifft eine Signaleinrichtung für eine Gleisfreimeldeanlage, die mehrere Sende-/Empfangspunkte von Gleisstromkreisen bzw. Gleisstromkreisabschnitten in mehreren Gleisabschnitten umfasst, mit wenigstens einem Sendesignalausgang zum Ausgeben eines Sendesignals, mit wenigstens zwei separaten Empfangssignaleingängen zum Empfangen von wenigstens zwei separaten Empfangssignalen und mit wenigstens einem Gleisfreimeldesignalausgang zum Ausgeben wenigstens eines Gleisfreimeldesignals ausgebildet ist.

Ferner betrifft die Erfindung ein Verfahren zur Signalverarbeitung einer Gleisfreimeldeanlage, die mehrere Sende-/Empfangspunkte von Gleisstromkreisen bzw. Gleisstromkreisabschnitten in mehreren Gleisabschnitten umfasst, bei dem mittels wenigstens einer Signaleinrichtung ein Sendesignal an einem Sendesignalausgang ausgegeben und zwei separate Empfangssignale an separaten Empfangssignaleingängen empfangen werden.

### Technischer Hintergrund

Eine derartige Signaleinrichtung und ein derartiges Verfahren sind beispielsweise aus der DE 10 2006 024 692 A1 bekannt, die ein Verfahren und eine Vorrichtung zur Detektion eines Belegt- oder Freizustandes eines Gleisabschnitts mittels eines Gleisstromkreises beschreibt.

Bei bekannten Gleisfreimeldeanlagen werden die Gleise von Schienenfahrzeugen mithilfe von verbauten Sende-/Empfangspunkten von Gleisstromkreisen in mehrere Gleisabschnitte unterteilt. Diese Sende-/Empfangspunkte, die auch als S-Verbinder bezeichnet werden, dienen dem Einspeisen bzw. Ausleiten von Sendesignalen bzw. Empfangssignalen der Signaleinrichtungen für Gleisfreimeldeanlagen. Diese Art von Gleisstromkreisen werden häufig als mittengespeiste Gleisstromkreise bezeichnet, da an einem mittigen Sende-/Empfangspunkt ein Sendesignal eingespeist und an den zwei dazu benachbarten Sende-/Empfangspunkten das resultierende Empfangssignal ausgeleitet werden. Diese überwachten Bereiche können auch als Gleisstromkreisabschnitte bezeichnet werden, wie dies beispielsweise in der DE 10 2006 024 692 A1 beschrieben ist.

In modernen eisenbahntechnischen Anlagen werden die Streckenabschnitte häufiger von immer mehr Schienenfahrzeugen befahren. Eine bisher verbreitete starre Zuordnung einer Gleisfreimeldeanlage für einen großen Streckenabschnitt kann aber die Kapazität einer solchen Fahrstrecke einschränken. Eine alternative Aufteilung des Streckenabschnitts auf mehrere Gleisfreimeldeanlagen ist auf der anderen Seite häufig mit hohem Aufwand und Kosten verbunden.

### Zusammenfassung der Erfindung

Es ist daher die Aufgabe der vorliegenden Erfindung, eine Signaleinrichtung und Verfahren der eingangsgenannten Art bereitzustellen, die eine Kapazitätserhöhung von Streckenabschnitten mit überschaubaren Kosten ermöglichen.

Für die eingangsgenannte Signaleinrichtung wird die Aufgabe erfindungsgemäß dadurch gelöst, dass die Signaleinrichtung wenigstens einen Steuersignalausgang zum Ausgeben wenigstens eines Steuersignals zur Steuerung einer Schalteinrichtung aufweist, die zur Schaltung des Sendesignalausgangs und der Empfangssignaleingänge auf ausgewählte Sende-/Empfangspunkte eines Gleisabschnitts ausgebildet ist, die Signaleinrichtung zum Ausgeben eines separaten Gleisfreimeldesignals für jeden Gleisabschnitt ausgebildet ist und anhand von wenigstens einem empfangenen Empfangssignal zur Ermittlung einer Belegung des durch die Schalteinrichtung geschalteten Gleisabschnitts und abhängig von der ermittelten Belegung zur Generierung des Gleisfreimeldesignals für diesen Gleisabschnitt ausgebildet ist.

Für das eingangsgenannte Verfahren wird die Aufgabe erfindungsgemäß dadurch gelöst, dass mittels der Signaleinrichtung wenigstens ein Steuersignal zur Steuerung einer Schalteinrichtung erzeugt und ausgegeben wird, durch die Schalteinrichtung anhand des Steuersignals der Sendesignalausgang und die Empfangssignaleingänge auf ausgewählte Sende-/Empfangspunkte eines der Gleisabschnitte geschaltet werden, anhand von wenigstens einem empfangenen Empfangssignal eine Belegung des zugeschalteten Gleisabschnitts ermittelt wird und davon abhängig ein Gleisfreimeldesignal für diesen Gleisabschnitt generiert wird und separate Gleisfreimeldesignale für jeden Gleisabschnitt ausgegeben werden.

Die erfindungsgemäße Lösung hat den Vorteil, dass hierdurch separate Gleisfreimeldesignale für jeden der ausgerüsteten Gleisabschnitte mit nur einer erfindungsgemäßen Signaleinrichtung ausgegeben werden können. Dadurch sind der nötige Aufwand und die anfallenden Kosten überschaubar. Für eine Gleisfreimeldeanlage, die sich über mehrere Gleisabschnitte erstreckt, bedeutet dies, dass nicht die Gesamtheit der Gleisabschnitte als belegt oder frei signalisiert wird, wie dies beispielsweise in der DE 10 2006 024 692 A1 der Fall ist, sondern dass für jeden Gleisabschnitt separat ein Gleisfreimeldesignal ausgegeben werden kann. Hierdurch ist es mit nur einer erfindungsgemäßen Signaleinrichtung in einer Gleisfreimeldeanlage möglich, jeden einzelnen der mehreren Gleisabschnitte als frei oder belegt zu kennzeichnen. Dadurch werden eine kürzere Zugfolge und eine Kapazitätssteigerung des überwachten Streckenabschnitts möglich. Bisher war dies nur mit einer hohen Anzahl von Signaleinrichtungen möglich, d. h. jeweils eine für jeden Gleisabschnitt, wodurch der Aufwand sehr hoch war.

Bei der erfindungsgemäßen Signaleinrichtung werden am Sendesignalausgang und den Empfangssignaleingängen wie üblich ein Sendesignal ausgegeben bzw. Empfangssignale empfangen. Das Sendesignal wird dabei wie üblich in der Signaleinrichtung generiert und zum Einleiten in dem Gleisabschnitt bereitgestellt. Die Empfangssignale werden von der Signaleinrichtung empfangen und ausgewertet. An dem Steuersignalausgang der erfindungsgemäßen Signaleinrichtung wird im Betrieb wenigstens ein in der Signaleinrichtung generiertes Steuersignal ausgegeben. Durch dieses Steuersignal kann eine nicht zur Signaleinrichtung selbst gehörende Schalteinrichtung gesteuert werden, durch die der Sendesignalausgang und die Empfangssignaleingänge auf ausgewählte Sende-/Empfangspunkte eines bestimmten Gleisabschnitts geschaltet werden können. Beispielsweise wird durch die Schalteinrichtung zunächst ein erster Gleisabschnitt zugeschaltet, in dem ein Schienenfahrzeug zu erwarten ist. Wenn die Fahrtrichtung des Schienenfahrzeugs in dem Gleisabschnitt bekannt ist, kann dies der in der Fahrtrichtung vorne liegende Gleisabschnitt sein. Da die erfindungsgemäße Signaleinrichtung zum Ausgeben eines separaten Gleisfreimeldesignals für jeden der mehreren Gleisabschnitte ausgebildet ist, kann der durch die Schalteinrichtung zugeschaltete Gleisabschnitt separat als belegt gemeldet werden, sobald in diesen ein Schienenfahrzeug einfährt. Wenn das Schienenfahrzeug in diesen Gleisabschnitt einfährt, wird erfindungsgemäß anhand von dem wenigstens einen Empfangssignal die Belegung dieses zugeschalteten Gleisabschnitts ermittelt. Anhand der ermittelten Belegung wird das Gleisfreimeldesignal für diesen speziellen Gleisabschnitt ausgegeben. Erfindungsgemäß kann also ein einzelner Gleisabschnitt der mehreren Gleisabschnitte als belegt gemeldet werden und die übrigen folglich als unbelegt.

Durch das Zuschalten des Sendesignalausgangs und der Empfangssignaleingänge mittels des Steuersignals und der Schalteinrichtung auf einzelne Gleisabschnitte ist somit auch ein Weiterschalten auf einen nächsten Gleisabschnitt möglich. So kann ein fahrendes Schienenfahrzeug verfolgt werden und der aktuell vom Schienenfahrzeug belegte Gleisabschnitt zugeschaltet werden.

Die erfindungsgemäße Signaleinrichtung ist nicht nur wie im Stand der Technik für die Signalerzeugung und -auswertung ausgebildet, sondern zusätzlich auch für die Auswahl der passenden Sende-/Empfangspunkte am Gleis und die Steuerung deren Zuschaltung. Hierdurch wird die separate Bewertung der Gleisabschnitte ermöglicht. Diese Aufgaben der erfindungsgemäßen Signaleinrichtung können beispielsweise durch einen enthaltenen Mikroprozessor erledigt werden. Das Steuersignal kann konkrete Informationen enthalten, mit welchen Sende-/Empfangspunkte der Sendesignalausgang und die Empfangssignaleingänge verbunden werden sollen.

Die erfindungsgemäße Signaleinrichtung wird wie üblich in einer Innenanlage der eisenbahntechnischen Anlage installiert, beispielsweise in einem konfigurierbaren Schaltschrank in der Nähe und in Verbindung mit einem Stellwerk. Die Gleisstromkreise selbst mit den mehreren Sende-/Empfangspunkten sind in der sogenannten Außenanlage der eisenbahntechnischen Anlage installiert, d. h. direkt an den Gleisen des überwachten Streckenabschnitts. Für den Signalaustausch sind die Außenanlage und die Innenanlage wie üblich über Kabel miteinander verbunden. Das generierte Gleisfreimeldesignal zeigt für den entsprechenden Gleisabschnitt den Zustand als frei oder belegt an, der an das Stellwerk übermittelt werden kann.

### Ausgestaltungen der Erfindung

Die erfindungsgemäße Lösung kann durch vorteilhafte Ausgestaltungen weiterentwickelt werden, die im Folgenden beschrieben sind.

So kann die Signaleinrichtung ausgebildet sein, eine für eine Fahrtrichtung und/oder Position eines Schienenfahrzeugs repräsentative Information zu verarbeiten und davon abhängig das Steuersignal so zu verändern, dass die Schalteinrichtung das Sendesignal und die Empfangssignale auf die Sende-/Empfangspunkte eines in der Fahrtrichtung nächsten Gleisabschnitts weiterschaltet. Dies hat den Vorteil, dass durch das veränderte Steuersignal der Sendesignalausgang und die Empfangssignaleingänge auf den nächsten Gleisabschnitt weitergeschaltet werden können und somit das erkannte Schienenfahrzeug weiterverfolgen. Durch diese Weiterschaltung kann der jeweils überwachte Gleisabschnitt aus den mehreren Gleisabschnitten der Fahrt des Schienenfahrzeugs folgen. Ferner kann die Signaleinrichtung ausgebildet sein, die für die Fahrtrichtung und/oder Position repräsentative Information selbst anhand von wenigstens einem der empfangenen Empfangssignale zu ermitteln. Dies hat den Vorteil, dass keine von extern generierte Information über die Fahrtrichtung nötig ist, sondern diese von der Signaleinrichtung selbst ermittelt werden kann. Dabei werden das Empfangssignal oder die Empfangssignale intelligent ausgewertet und dadurch auf die Fahrtrichtung und/oder Position des Schienenfahrzeugs geschlossen.

Um die Sicherheit der überwachten Gleisabschnitte zu erhöhen, kann die Signaleinrichtung ausgebildet sein, mittels des Steuersignals die Schalteinrichtung so zu steuern, dass die Sende-/Empfangspunkte von mehreren Gleisabschnitten nacheinander zugeschaltet werden, insbesondere ohne dass eine Belegung von einem der Gleisabschnitte ermittelt wurde. Unter Zuschaltung der Sende-/Empfangspunkte wird hier regelmäßig die Zuschaltung der Sende-/Empfangspunkte zu den Empfangssignaleingängen und Sendesignalausgang der Signaleinrichtung verstanden. Durch dieses Rollieren der Zuschaltung kann sichergestellt werden, dass beispielsweise nach einer Betriebspause keine Belegung eines Gleisabschnitts übersehen wird. Dies ist von Vorteil, weil ohne Belegung in den überwachten Gleisabschnitten üblicherweise der in der Fahrtrichtung vorne liegende Gleisabschnitt zugeschaltet wird, da hier eine erste Registrierung des eintreffenden Schienenfahrzeugs zu erwarten ist.

In einer vorteilhaften Ausgestaltung kann die Signaleinrichtung zur Generierung eines Gleisfreimeldesignals für alle Gleisabschnitte ausgebildet sein, deren Sende-/ Empfangspunkte nicht mit der wenigstens einen Signaleinrichtung verbunden sind. Insbesondere kann dieses Gleisfreimeldesignal diese Gleisabschnitte jeweils als "frei" melden. Dies hat den Vorteil, dass auch für die nicht zugeschalteten Gleisabschnitte ein eindeutiges Gleisfreimeldesignal abgegeben wird und somit keine Unsicherheit entsteht. Diese Ausgestaltung kann auch sehr gut mit der vorigen Ausgestaltung der rollierenden Zuschaltung kombiniert werden, um die nicht zugeschalteten Gleisabschnitte dann regelmäßig zu überprüfen.

Um auch einen Streckenabschnitt mit Weichen überwachen zu können, kann die Signaleinrichtung drei separate Empfangssignaleingänge zum Empfangen von drei separaten Empfangssignalen umfassen und ausgebildet sein, mittels des Steuersignals die Schalteinrichtung so zu steuern, dass das Sendesignal und die Empfangssignale auf vorbestimmte Sende-/Empfangspunkte eines eine Weiche aufweisenden Gleisabschnitts geschaltet sind.

Weiterhin betrifft die Erfindung auch eine Verarbeitungseinrichtung einer Gleisfreimeldeanlage zum Anschluss an mehrere Sende-/Empfangspunkte von Gleisstromkreisen bzw. Gleisstromkreisabschnitten in mehreren Gleisabschnitten, mit wenigstens einer Schalteinrichtung, die mehrere zum Verbinden mit Sende-/Empfangspunkten der Gleisstromkreise bzw. Gleisstromkreisabschnitte ausgebildete Außenkontakte umfasst, und mit wenigstens einer mit der Schalteinrichtung verbundene Signaleinrichtung, die nach einer der zuvor beschriebenen erfindungsgemäßen Ausgestaltungen ausgebildet ist, wobei die Schalteinrichtung ausgebildet ist, anhand des Steuersignals der Signaleinrichtung das Sendesignal und die Empfangssignale auf vorbestimmte Sende-/Empfangspunkte eines der Gleisabschnitte zu schalten. Hierbei könnten die Signaleinrichtung und die Schalteinrichtung auch als eine Einheit ausgebildet sein.

In einer vorteilhaften Ausgestaltung der erfindungsgemäßen Verarbeitungseinrichtung kann diese wenigstens zwei Signaleinrichtungen aufweisen und die wenigstens eine Schalteinrichtung ausgebildet sein, jede Signaleinrichtung unabhängig voneinander anhand des jeweiligen Steuersignals auf vorbestimmte Sende-/ Empfangspunkte eines Gleisabschnitts zu schalten. Unter diesem Schalten ist selbstverständlich zu verstehen, dass die Empfangssignaleingänge und die Sendesignaleingänge entsprechend mit den vorbestimmten Sende-/ Empfangspunkte eines Gleisabschnitts verbunden werden. Dies hat den Vorteil, dass hierdurch zwei oder auch mehr Schienenfahrzeuge in den überwachten Gleisabschnitten separat voneinander erkannt und überwacht werden können. Da jede der erfindungsgemäßen Signaleinrichtungen einem Schienenfahrzeug zugeordnet wird, ist pro zu überwachendes Schienenfahrzeug eine erfindungsgemäße Signaleinrichtung innerhalb der Verarbeitungseinrichtung nötig. Die erfindungsgemäße Schalteinrichtung ist in dieser Ausführungsform so ausgestaltet, dass die mehreren Signaleinrichtungen separat verschaltet werden können. Alternativ wäre es selbstverständlich auch möglich, für jede eingesetzte Signaleinrichtung eine separate Schalteinrichtung vorzusehen.

Um die Anzahl der Signalleitungen beispielsweise zu einem Stellwerk zu verringern, kann in einer vorteilhaften Ausgestaltung der erfindungsgemäßen Verarbeitungseinrichtung diese wenigstens eine mit den wenigstens zwei Signaleinrichtungen verbundene Schnittstelleneinrichtung aufweisen, die zum Ausgeben eines gemeinsamen Gleisfreimeldesignals für jeden Gleisabschnitt ausgebildet ist.

Die Erfindung betrifft auch noch eine Gleisfreimeldeanlage zur Überwachung von mehreren Gleisabschnitten, mit mehreren in den Gleisabschnitten angeordneten Sende-/Empfangspunkten von Gleisstromkreisen bzw. Gleisstromkreisabschnitten und mit wenigstens einer Verarbeitungseinrichtung mit mehreren Außenkontakten, die an die mehreren Sende-/Empfangspunkte angeschlossen sind, wobei die Verarbeitungseinrichtung nach einem der zuvor beschriebenen Ausgestaltungen ausgebildet ist.

In einer vorteilhaften Ausgestaltung des erfindungsgemäßen Verfahrens kann die eine für eine Fahrtrichtung und/oder Position eines in einem Gleisabschnitt befindlichen Schienenfahrzeugs repräsentative Information verarbeitet werden und davon abhängig das Steuersignal so verändert werden, dass durch die Schalteinrichtung das Sendesignal und die Empfangssignale auf die Sende-/Empfangspunkte eines in der Fahrtrichtung nächsten Gleisabschnitts geschaltet werden. Dies hat den oben bei der erfindungsgemäßen Signaleinrichtung bereits beschriebenen Vorteil, dass hierdurch ein korrektes Weiterschalten der Signaleinrichtung zu den Gleisabschnitten mit dem in Fahrt befindlichen Schienenfahrzeug möglich ist. Ferner kann die für die Fahrtrichtung und/oder Position repräsentative Information anhand von wenigstens einem der empfangenen Empfangssignale ermittelt werden. Wie oben bereits beschrieben hat dies den Vorteil, dass keine zusätzliche Information über die Fahrtrichtung und/oder Position von extern nötig ist, sondern diese anhand des empfangenen Empfangssignals ermittelt werden kann.

Um mehrere Schienenfahrzeuge innerhalb der überwachten Gleisabschnitte zu überwachen, können mittels einer weiteren Signaleinrichtung wenigstens ein weiteres Sendesignal erzeugt und weitere Empfangssignale empfangen werden, mittels der weiteren Signaleinrichtung wenigstens ein weiteres Steuersignal erzeugt und ausgegeben werden, anhand des weiteren Steuersignals der Sendesignalausgang und die Empfangssignaleingänge der weiteren Signaleinrichtung auf weitere ausgewählte Sende-/Empfangspunkte eines der Gleisabschnitte geschaltet werden, anhand von wenigstens einem der empfangenen weiteren Empfangssignale eine Belegung des zugeschalteten Gleisabschnitts ermittelt werden und davon abhängig ein weiteres Gleisfreimeldesignal für diesen Gleisabschnitt generiert werden.

Schließlich betrifft die Erfindung auch ein Computerprogrammprodukt mit Programmbefehlen zur Durchführung des Verfahrens nach einem der zuvor beschriebenen erfindungsgemäßen Ausgestaltungen, wenn das Computerprogrammprodukt auf einem Computer abläuft, insbesondere einem Computer, der Teil einer Signaleinrichtung für eine Gleisfreimeldeanlage ist.

### Exemplarische Ausführungsbeispiele der Zeichnung

Im Folgenden wird die Erfindung mit Bezug auf die beispielhaften Ausführungsformen in den beigefügten Zeichnungen erläutert.

Es zeigen:
- Figuren 1-5: eine schematische Darstellung einer beispielhaften Ausführungsform einer erfindungsgemäßen Gleisfreimeldeanlage mit einer erfindungsgemäßen Signaleinrichtung zu unterschiedlichen Zeitpunkten;
- Figuren 6-14: eine schematische Darstellung einer weiteren beispielhaften Ausführungsform einer erfindungsgemäßen Gleisfreimeldeanlage zu unterschiedlichen Zeitpunkten;
- Figur 15: eine schematische Darstellung einer weiteren Ausführungsform einer erfindungsgemäßen Gleisfreimeldeanlage.

### Detaillierte Beschreibung der Ausführungsbeispiele

Zunächst wird die Erfindung mit Bezug auf die beispielhafte Ausführungsform in den Figuren 1 bis 5 erläutert.

Ein in den Figuren 1 bis 5 schematisch dargestellter Teil einer eisenbahntechnischen Anlage 1 umfasst eine Fahrstrecke 2 für Schienenfahrzeuge 3 und eine erfindungsgemäße Gleisfreimeldeanlage 4, mittels der die Fahrstrecke 2 überwacht wird. Die Fahrstrecke 2 weist mehrere Gleisabschnitte 5 auf, in denen die Gleisfreimeldeanlage 4 zur Überwachung ausgebildet ist. Die Gleisfreimeldeanlage 4 umfasst an der Fahrstrecke 2 ausgebildete, aber nicht weiter dargestellte Gleisstromkreise, die eine Vielzahl von Sende-/Empfangspunkten 6 aufweisen. Diese Sende-/Empfangspunkte 6 sind zum Einleiten bzw. Ausleiten von Sende- oder Empfangssignalen ausgebildet. Die Sende-/Empfangspunkte 6 sind in der sogenannten Außenanlage A der Gleisfreimeldeanlage 4 angeordnet, die in der Darstellung der Figuren 1-5 durch eine Strichlinie von einer sogenannten Innenanlage I der Gleisfreimeldeanlage 4 getrennt dargestellt ist. In der Innenanlage I umfasst die erfindungsgemäße Gleisfreimeldeanlage 4 eine Signaleinrichtung 7 und eine Schalteinrichtung 8, die zusammen eine Verarbeitungseinrichtung 9 ausbilden.

Die erfindungsgemäße Signaleinrichtung 7 weist einen Sendesignalausgang 10, zwei separate Empfangssignaleingänge 11, einen Steuersignalausgang 12 und einen Gleisfreimeldesignalausgang 13 auf. Die Signaleinrichtung 7 dient zum Betreiben der durch die Sende-/Empfangspunkte 6 realisierten Gleisstromkreise.

Im Betrieb erzeugt die Signaleinrichtung 7 ein Sendesignal S zum Einspeisen in einen der Sende-/Empfangspunkte 6. Die im Betrieb eines sogenannten mittengespeisten Gleisstromkreises an zwei beidseitig benachbarten Sende-/Empfangspunkten 6 ausgeleiteten Empfangssignale E, die durch das Sendesignal S hervorgerufen werden, werden in der Signaleinrichtung 7 ausgewertet. Es sind somit drei nebeneinanderliegende Sende-/Empfangspunkte 6 mit der Signaleinrichtung zu verbinden, damit das Sendsignal S eingeleitet bzw. die Empfangssignale E ausgeleitet werden können. Am Sendesignalausgang 10 wird daher das Sendesignal S bereitgestellt und an den Empfangssignaleingängen 11 werden die Empfangssignale E1, E2 empfangen und anschließend in der Signaleinrichtung 7 verarbeitet und analysiert. Hierzu umfasst die Signaleinrichtung 7 im Innern eine nicht weiter dargestellte Verarbeitungseinrichtung, die beispielsweise einen Mikrocontroller und weitere Einrichtungen wie beispielsweise zur Verarbeitung von Analogsignalen umfassen kann.

Am Steuersignalausgang 12 wird im Betrieb ein von der Signaleinrichtung 7 erzeugtes Steuersignal ST ausgegeben, das zur Steuerung der Schalteinrichtung 8 dient. Der Sendesignalausgang 10, die Empfangssignaleingänge 11 und der Steuersignalausgang 12 sind jeweils mit der Schalteinrichtung 8 entsprechend an einem Steuersignaleingang 16, zwei Empfangssignalausgängen 17 und einem Sendesignaleingang 18 verbunden. Alternativ können die Signaleinrichtung 7 und die Schalteinrichtung 8 auch über eine Busverbindung oder eine Ethernet-Verbindung miteinander verbunden sein, um die Signale zu übermitteln.

Am Gleisfreimeldesignalausgang 13 stellt die Signaleinrichtung 7 im Betrieb für jeden der Gleisabschnitte 5 ein separates Gleisfreimeldesignal G zur Verfügung. Der Gleisfreimeldesignalausgang 13 ist bei der dargestellten Ausführungsform mit einem Stellwerk 14 der eisenbahntechnischen Anlage 1 verbunden. Auch die Verbindung des Gleisfreimeldesignalausgangs 13 mit dem Stellwerk 14 kann über separate Kabel für jedes Gleisfreimeldesignal G einzeln oder auch über eine Bus- oder Ethernet-Verbindung realisiert sein. In jedem Fall werden von der Signaleinrichtung 7 separate Gleisfreimeldesignale G für die unterschiedlichen Gleisabschnitte 5 an das Stellwerk 14 übermittelt. Zur einfacheren Unterscheidung sind sowohl die Gleisabschnitte 5 als auch die Gleisfreimeldesignale G zusätzlich mit den kleinen Buchstaben a-d versehen.

Die erfindungsgemäße Schalteinrichtung 8 ist bei der Ausführungsform in den Figuren 1-5 ebenfalls in der Innenanlage I ausgebildet und weist mehrere Außenkontakte 15 auf, die in eingebautem Zustand jeweils mit den Sende-/Empfangspunkten 6 der Außenanlage A signaltechnisch verbunden sind, beispielsweise über ein Kabel. Die Schalteinrichtung 8 umfasst weiterhin den Steuersignaleingang 16, die Empfangssignalausgänge 17 und den Sendesignaleingang 18.

Die Schalteinrichtung 8 empfängt im Betrieb das Sendesignal S über den Sendesignalausgang 10 von der Signaleinrichtung 7 und leitet die Empfangssignale E1, E2 über die Empfangssignalausgänge 17 an die Signaleinrichtung 7 weiter. Das Sendesignal S und die Empfangssignale E1, E2 werden jeweils von bzw. zu den Außenkontakten 15 übermittelt, um die Gleisabschnitte 5a-5d zu überwachen. Welcher der Außenkontakte 15 mit welchen der Sendesignale S bzw. Empfangssignale E1, E2 zu verschalten ist, wird über das Steuersignal ST von der Signaleinrichtung 7 gesteuert. Das Steuersignal S wird vom Steuersignalausgang 12 an den Steuersignaleingang 16 der Schalteinrichtung 8 übermittelt.

Für die Verschaltung zwischen den Empfangssignalausgängen 17, Sendesignaleingang 18 und den Außenkontakten 15 umfasst die Schalteinrichtung 8 eine nicht weiter dargestellte Schaltungslogik. Diese Schaltungslogik kann beispielsweise klassisch über Relais oder auch über einen integrierten Schaltkreis realisiert werden. In jedem Fall werden durch die Schalteinrichtung 8 das Sendesignal S und die Empfangssignale E1, E2 jeweils genau einem Außenkontakt 15 zugeschaltet, so dass diese jeweils an einen Sende-/Empfangspunkt 6 übermittelt werden. Welcher der Außenkontakte 15 mit welchem Steuersignaleingang 16 bzw. Empfangssignalausgang 17 schaltungstechnisch verbunden wird, wird durch die Signaleinrichtung 7 mithilfe des Steuersignals ST bestimmt. Somit wird im Betrieb der erfindungsgemäßen Gleisfreimeldeanlage 4 von der Signaleinrichtung 7 immer genau einer der Gleisabschnitte 5a-5d überwacht. Die Länge jedes Gleisabschnitts 5 ist jeweils abhängig von den Positionen der Sende-/Empfangspunkt 6, weil drei nebeneinanderliegende Sende-/Empfangspunkte 6 einen Gleisabschnitt 5 definieren.

Durch die Schalteinrichtung 8 ist es möglich, jeden der Gleisabschnitte 5 separat und zeitlich nacheinander zu überwachen. Ein gleichzeitiges Überwachen aller Gleisabschnitte 5 ist nicht nötig, weil ein Schienenfahrzeug 3 immer nur einen der Gleisabschnitte 5 belegen kann. Durch die erfindungsgemäße Signaleinrichtung wird der Hardwareaufwand in der Gleisfreimeldeanlage 4 reduziert. Bei der Überwachung der Gleisabschnitte 5 mithilfe der erfindungsgemäßen Gleisfreimeldeanlage 4 werden das Sendesignal S jeweils in einen Sende-/Empfangspunkt 6 eingeleitet und die Empfangssignale E1, E2 jeweils aus den beiden benachbarten Sende-/Empfangspunkten 6 ausgeleitet. Welche der mehreren Sende-/Empfangspunkte 6 jeweils dafür genutzt werden, ist flexibel. Daher können auch sich überlappende Gleisabschnitte 5 überwacht werden, auch wenn diese in den Figuren 1-5 der Einfachheit halber nicht überlappend dargestellt sind. Die Überlappung ist aber im Vergleich der Figur 2 zur Figur 3 erkennbar.

Im Folgenden wird beschrieben, wie eine Überwachung mithilfe der erfindungsgemäßen Gleisfreimeldeanlage 4 und des erfindungsgemäßen Verfahrens für die Fahrstrecke 2 mit den Gleisabschnitten 5a-5d stattfindet, wenn ein Fahrzeug 3 in einer Fahrtrichtung 19 durch diese hindurchfährt.

Zunächst ist in Figur 1 ein Zustand dargestellt, in dem das Fahrzeug 3 noch nicht in die Fahrstrecke 2 eingefahren ist. In diesem Grundzustand wird die Schalteinrichtung 8 mittels des Steuersignals ST von der Signaleinrichtung 7 so gesteuert, dass der in der Fahrtrichtung 19 erste Gleisabschnitt 5a überwacht wird. Daher werden das Sendesignal S in den im Gleisabschnitt 5a mittleren Sende-/Empfangspunkt 6 geleitet und die Empfangssignale E1, E2 entsprechend an den benachbarten Sende-/Empfangspunkten 6 ausgeleitet. Da bei der hier überwachten Fahrstrecke 2 eine eindeutige Fahrtrichtung 19 zugeordnet ist, kann das Schienenfahrzeug 3 nur im ersten Gleisabschnitt 5a einfahren. Daher wird anfangs, wenn alle Gleisabschnitte 5 frei sind, die Signaleinrichtung 7 immer für eine Überwachung des ersten Gleisabschnitts 5a geschaltet. Da in Figur 1 das Schienenfahrzeug 3 noch nicht eingefahren ist, kann die Signaleinrichtung 7 aus den empfangenen Empfangssignalen E1, E2 keine Belegung des Gleisabschnitts 5a feststellen und meldet am Gleisfreimeldesignalausgang 13 dem Stellwerk 14 mittels des Gleisfreimeldesignals Ga den Gleisabschnitt 5a als frei. Ferner ist die Signaleinrichtung 7 so ausgestaltet, dass auch die übrigen Gleisabschnitte 5b-5d dem Stellwerk 14 durch die Gleisfreimeldesignale Gb-Gd als frei gemeldet werden.

In Figur 2 fährt nun das Schienenfahrzeug 3 in den Gleisabschnitt 5a ein. Die Schaltung der Schalteinrichtung 8 in Figur 2 ist noch im gleichen Zustand wie in Figur 1, so dass weiterhin der Gleisabschnitt 5a überwacht wird, was an den gleichen Pfeilen erkennbar ist. In Figur 2 erkennt die Signaleinrichtung 7 allerdings aus dem veränderten Empfangssignal E1 die Belegung durch das Schienenfahrzeug 3 und meldet dem Stellwerk 14 den Gleisabschnitt 5a durch das Gleisfreimeldesignal Ga als belegt. Dies ist in Figur 2 durch eine veränderte Schraffur des halben Gleisabschnitts 5a und des Gleisfreimeldesignals Ga dargestellt. Über eine Analyse der beiden Empfangssignale E1, E2 innerhalb der Signaleinrichtung 7 wird zusätzlich eine für die Fahrtrichtung 19 des Schienenfahrzeugs 3 repräsentative Information ermittelt. Hierdurch wird die sicher verändernde Position des Schienenfahrzeugs 3 erkannt. Anschließend wird wie in Figur 3 dargestellt das Steuersignal ST von der Signaleinrichtung 7 entsprechend so verändert, dass die Schalteinrichtung 8 das Sendesignal S auf den in der Fahrtrichtung 19 nächsten Sende-/Empfangspunkt 6 aufschaltet. Die Empfangssignale E1, E2 werden entsprechend ebenfalls auf die in der Fahrtrichtung 19 nächsten Sende-/Empfangspunkte 6 geschaltet, wie in Figur 3 ersichtlich. In Figur 3 ist nun der komplette Gleisabschnitt 5a belegt, was weiterhin dem Stellwerk 14 über das Gleisfreimeldesignal Ga gemeldet wird.

In Figur 4 ist das Schienenfahrzeug 3 noch weiter in die Fahrstrecke 2 eingefahren und die Sende- und Empfangssignale S, E1, E2 wurden entsprechend auf die nächsten Sende-/Empfangspunkte 6 geschaltet. Da bei der in Figur 4 dargestellten Position des Schienenfahrzeugs 3 nun sowohl der Gleisabschnitt 5a als auch der Gleisabschnitt 5b belegt sind, wird dies entsprechend über die beiden Gleisfreimeldesignale Ga, Gb an das Stellwerk 14 gemeldet.

In Figur 5 ist das Schienenfahrzeug 3 noch weiter in die Fahrstrecke 2 eingefahren und belegt nun nur noch den Gleisabschnitt 5b. Hier wird nun der Gleisabschnitt 5a wieder als frei gemeldet, da der Gleisabschnitt 5a durch die Schalteinrichtung 8 nicht mehr zugeschaltet ist. Nicht verbundene Gleisabschnitte 5 werden erfindungsgemäß als frei definiert und entsprechend an das Stellwerk 14 als frei gemeldet.

Bei der Weiterfahrt des Schienenfahrzeugs 3 durch die übrigen Gleisabschnitte 5c-d wird die Zuschaltung der Signaleinrichtung 7 durch die Schalteinrichtung 8 so fortgeführt, bis alle von der Gleisfreimeldeanlage 4 überwachten Gleisabschnitte 5 wieder frei sind. Anschließend wird erfindungsgemäß der in Figur 1 dargestellte Zustand wiederhergestellt.

Um die Sicherheit der überwachten Gleisabschnitte 5 zu erhöhen, steuert die Signaleinrichtung 7 von Zeit zu Zeit die Schalteinrichtung 8 so an, dass sämtliche Sende-/Empfangspunkte 6 nacheinander rollierend der Signaleinrichtung 7 zugeschaltet und auf Belegung überprüft werden. Durch dieses Rollieren der Zuschaltung kann sichergestellt werden, dass keine Belegung eines der Gleisabschnitte 5 unbemerkt bleibt, beispielsweise nach einer Betriebspause.

Im Folgenden wird die Erfindung mit Bezug auf die weitere beispielhafte Ausführungsform anhand der Figuren 6-14 erläutert. Der Einfachheit halber wird lediglich auf die Unterschiede zu der Ausführungsform in den Figuren 1-5 eingegangen. Gleiche Bezugszeichen bezeichnen gleiche Teile.

Im Gegensatz zur Ausführungsform in den Figuren 1-5 weist die beispielhafte Ausführungsform in den Figuren 6-14 zwei Signaleinrichtungen auf. Diese zwei Signaleinrichtungen 7 sind jeweils in gleicher Weise wie die eine Signaleinrichtung 7 in der Ausführungsform der Figuren 1-5 ausgestaltet. Diese beiden Signaleinrichtungen 7 sind ebenfalls zur Überwachung der Fahrstrecke 2 mit den gleichen Gleisabschnitten 5a-5d wie bei der Ausführungsform der Figuren 1-5 ausgestaltet. Beide Signaleinrichtungen 7 arbeiten im Wesentlichen unabhängig voneinander, mit kleinen Ausnahmen, die im Folgenden noch beschrieben sind.

Die Schalteinrichtung 8 ist bei der Ausführungsform der Figuren 6-14 so ausgestaltet, dass an dieser die zwei Signaleinrichtungen 7 angeschlossen werden können. Daher weist die Schalteinrichtung 8 zwei Steuersignaleingänge 16, 16', vier Empfangssignalausgänge 17, 17' und zwei Sendesignaleingänge 18, 18' auf. Diese sind jeweils mit den entsprechenden Sendesignalausgängen 10, Empfangssignaleingängen 11 und Steuersignalausgängen 12 der jeweiligen Signaleinrichtung 7 verbunden. Weiterhin ist jede der beiden Signaleinrichtungen 7 über ihren jeweiligen Gleisfreimeldesignalausgang 13 mit dem Stellwerk 14 verbunden. Jede der beiden Signaleinrichtungen 7 meldet also über separate Gleisfreimeldesignale Ga-d eine ermittelte Belegung des jeweiligen Gleisabschnitts 5a-d an das Stellwerk 14. Die Schalteinrichtung 8 verschaltet die beiden Signaleinrichtungen 7 jeweils im Wesentlichen in gleicher Weise wie bei der Ausführungsform der Figuren 1-5 zuvor beschrieben. Alternativ könnten auch zwei separate Schalteinrichtungen 8 verwendet werden. Zur besseren Unterscheidung der beiden Signaleinrichtungen 7 sind diese und deren Signale zusätzlich mit der Zahl 1 bzw. 2 in Klammern versehen.

Durch die Ausgestaltung der erfindungsgemäßen Gleisfreimeldeanlage 4 in der Ausführungsform der Figuren 6-14 mit zwei Signaleinrichtungen 7 ist es möglich, zwei Schienenfahrzeuge 3, 3' auf der gleichen Fahrstrecke 2 mit den Gleisabschnitten 5a bis 5d unabhängig voneinander zu überwachen. Dabei ist die Signaleinrichtung 7(1) zur Überwachung des zuerst in die Fahrstrecke 2 einfahrenden Schienenfahrzeugs 3 und die zweite Signaleinrichtung 7(2) zur Überwachung des zweiten nachfolgenden in die Fahrstrecke 2 einfahrenden Schienenfahrzeugs 3' ausgestaltet. Diese erfindungsgemäße Überwachung von zwei Schienenfahrzeugen 3, 3' im Bereich der gleichen Fahrstrecke 2 wird nun in den Figuren 6-14 beschrieben, die eine zeitliche Abfolge darstellen.

Zunächst ist lediglich die Signaleinrichtung 7(1) aktiv, wenn noch kein Schienenfahrzeug 3, 3' in den Gleisabschnitten 5a bis 5d eingefahren ist, wie in Figur 6 dargestellt. Die Signaleinrichtung 7(2) kann sich in einer Ruheposition befinden, in der kein Sendesignal S(2) bereitgestellt wird, bis ein erstes Schienenfahrzeug 3 den ersten Gleisabschnitt 5a verlässt, wie es weiter unten noch im Detail beschrieben ist. Alternativ können auch beide Signaleinrichtungen 7(1), 7(2) aktiv sein, wobei eine dem ersten einfahrenden Schienenfahrzeug 3 und eine andere dem zweiten Schienenfahrzeug 3`.

In der Darstellung der Figur 7 fährt das erste Schienenfahrzeug 3 in den in der Fahrtrichtung 19 ersten Gleisabschnitt 5a ein. Die Abfolge und Überwachung mittels der ersten Signaleinrichtung 7(1) mit ihrem ersten Steuersignal ST(1), ersten Sendesignal S(1) und den empfangenen ersten Empfangssignalen E1(1), E2(1) entspricht dem Ablauf wie zuvor für die Figuren 1-5 beschrieben. In den folgenden Figuren 8-11 ist die Fahrt des ersten Schienenfahrzeugs 3 beschrieben, die ebenfalls im Ablauf der zuvor beschriebenen Figuren 1-5 entspricht.

In Figur 12 ist ersichtlich, dass die erste Signaleinrichtung 7(1) weiterhin das erste Schienenfahrzeug 3 überwacht. Zusätzlich ist aber auch die zweite Signaleinrichtung 7(2) aktiviert worden und von der Schalteinrichtung 8 mittels des zweiten Steuersignals ST(2) auf den ersten Gleisabschnitt 5a geschaltet. Die Aktivierung der zweiten Signaleinrichtung 7(2) kann durch die erste Signaleinrichtung 7(1) erfolgt sein. Zunächst ist also lediglich die erste Signaleinrichtung 7(1) aktiv. Sobald das erste Schienenfahrzeug 3 in den ersten Gleisabschnitt 5a einfährt und danach sich die Signaleinrichtung 7(1) in Überwachung des ersten Schienenfahrzeugs 3 auf die nächsten Gleisabschnitte 5b-5d schaltet, wird ein nicht dargestelltes Aktivierungssignal an die zweite Signaleinrichtung 7(2) ausgegeben, um diese zu aktivieren. Dies entspricht der Darstellung in Figur 12.

Wie in Figur 13 dargestellt, kann durch die zweite Signaleinrichtung 7(2) ein zweites Schienenfahrzeug 3', das in den ersten Gleisabschnitt 5a einfährt, überwacht werden.

Wie in Figur 14 dargestellt, werden beide Schienenfahrzeuge 3, 3' über die beiden Signaleinrichtungen 7(1), 7(2) unabhängig voneinander überwacht. Die Signaleinrichtungen 7(1), 7(2) steuern jeweils über ihre Steuersignale ST(1), ST(2) die Weiterschaltung auf den jeweils nächsten Gleisabschnitt 5.

Abschließend wird noch die weitere Ausführungsform mit Bezug auf die Figur 15 beschrieben. Im Wesentlichen entspricht die Ausführungsform in Figur 15 der in den Figuren 1-5. Daher wird lediglich auf die Unterschiede zur Ausführungsform der Figuren 1-5 eingegangen. Gleiche Bezugszeichen bezeichnen gleiche Teile.

Bei der Ausführungsform in Figur 15 ist ebenfalls nur eine Signaleinrichtung 7" vorgesehen. Zusätzlich ist die Ausführungsform in Figur 15 ausgebildet, eine Fahrstrecke 2 zu überwachen, die eine Weiche 20 aufweist. Um diese Weiche 20 überwachen zu können, weist die Signaleinrichtung 7" drei Empfangssignaleingänge 11 auf. Hierdurch ist es möglich, dass ein drittes Empfangssignal E3 empfangen und der zusätzliche Gleisabschnitt 5a' überwacht wird. Wenn ein Schienenfahrzeug 3 durch die Weiche 20 in diesen Gleisabschnitt 5a' einfährt, wird sich das Empfangssignal E3 entsprechend verändern und die Belegung von der Signaleinrichtung 7" erkannt werden. Dies wird dem Stellwerk 14 entsprechend über das separate Gleisfreimeldesignal Ga' gemeldet.

## Patentansprüche

1. Signaleinrichtung (7) für eine Gleisfreimeldeanlage (4), die mehrere Sende-/Empfangspunkte (6) von Gleisstromkreisen bzw. Gleisstromkreisabschnitten in mehreren Gleisabschnitten (5a-5d) umfasst,
mit wenigstens einem Sendesignalausgang (10) zum Ausgeben eines Sendesignals (S),
mit wenigstens zwei separaten Empfangssignaleingängen (11) zum Empfangen von wenigstens zwei separaten Empfangssignalen (E1, E2) und
mit wenigstens einem Gleisfreimeldesignalausgang (13) zum Ausgeben wenigstens eines Gleisfreimeldesignals (Ga-Gd) ausgebildet ist,
**dadurch gekennzeichnet, dass**
die Signaleinrichtung (7) wenigstens einen Steuersignalausgang (10) zum Ausgeben wenigstens eines Steuersignals (ST) zur Steuerung einer Schalteinrichtung (8) aufweist, die zur Schaltung des Sendesignalausgangs (10) und der Empfangssignaleingänge (11) auf ausgewählte Sende-/Empfangspunkte (6) eines Gleisabschnitts (5a-5d) ausgebildet ist,
die Signaleinrichtung (7) zum Ausgeben eines separaten Gleisfreimeldesignals (Ga-Gd) für jeden Gleisabschnitt (5a-5d) ausgebildet ist und
anhand von wenigstens einem empfangenen Empfangssignal (E1, E2) zur Ermittlung einer Belegung des durch die Schalteinrichtung (8) geschalteten Gleisabschnitts (5) und abhängig von der ermittelten Belegung zur Generierung des Gleisfreimeldesignals (Ga-Gd) für diesen Gleisabschnitt (5) ausgebildet ist.

2. Signaleinrichtung (7) nach Anspruch 1,
**dadurch gekennzeichnet, dass**
die Signaleinrichtung (7) ausgebildet ist, eine für eine Fahrtrichtung (19) und/oder Position eines Schienenfahrzeugs (3) repräsentative Information zu verarbeiten und davon abhängig das Steuersignal (ST) so zu verändern, dass die Schalteinrichtung (8) das Sendesignal (S) und die Empfangssignale (E) auf die Sende-/Empfangspunkte (6) eines in der Fahrtrichtung (19) nächsten Gleisabschnitts (5a-5d) weiterschaltet.

3. Signaleinrichtung (7) nach Anspruch 2,
**dadurch gekennzeichnet, dass**
die Signaleinrichtung (7) ausgebildet ist, die für die Fahrtrichtung (19) und/oder Position repräsentative Information selbst anhand von wenigstens einem der empfangenen Empfangssignale (E) zu ermitteln.

4. Signaleinrichtung (7) nach einem der oben genannten Ansprüche,
**dadurch gekennzeichnet, dass**
die Signaleinrichtung (7) ausgebildet ist, mittels des Steuersignals (ST) die Schalteinrichtung (8) so zu steuern, dass die Sende-/Empfangspunkte (6) von mehreren Gleisabschnitten (5a-5d) nacheinander zugeschaltet werden, insbesondere ohne dass eine Belegung von einem der Gleisabschnitte (5a-5d) ermittelt wurde.

5. Signaleinrichtung (7) nach einem der oben genannten Ansprüche,
**dadurch gekennzeichnet, dass**
die Signaleinrichtung (7) zur Generierung eines Gleisfreimeldesignals (Ga-Gd) für alle Gleisabschnitte (5) ausgebildet ist, deren Sende-/ Empfangspunkte (6) nicht mit der wenigstens einen Signaleinrichtung (7) verbunden sind.

6. Signaleinrichtung (7) nach einem der oben genannten Ansprüche,
**dadurch gekennzeichnet, dass**
die Signaleinrichtung (7) drei separate Empfangssignaleingänge (11) zum Empfangen von drei separaten Empfangssignalen (E1, E2, E3) umfasst und ausgebildet ist, mittels des Steuersignals (ST) die Schalteinrichtung (7) so zu steuern, dass das Sendesignal (S) und die Empfangssignale (E) auf vorbestimmte Sende-/Empfangspunkte (6) eines eine Weiche (20) aufweisenden Gleisabschnitts (5a-5d, 5a`) geschaltet sind.

7. Verarbeitungseinrichtung (9) einer Gleisfreimeldeanlage (4) zum Anschluss an mehrere Sende-/Empfangspunkte (6) von Gleisstromkreisen bzw. Gleisstromkreisabschnitten in mehreren Gleisabschnitten (5a-5d),
mit wenigstens einer Schalteinrichtung (8), die mehrere zum Verbinden mit Sende-/Empfangspunkten (6) der Gleisstromkreise bzw. Gleisstromkreisabschnitte ausgebildete Außenkontakte (15) umfasst, und
mit wenigstens einer mit der Schalteinrichtung (8) verbundene Signaleinrichtung (7), die nach einem der oben genannten Ansprüche ausgebildet ist,
wobei die Schalteinrichtung (8) ausgebildet ist, anhand des Steuersignals (ST) der Signaleinrichtung (7) das Sendesignal (S) und die Empfangssignale (E1, E2, E3) auf vorbestimmte Sende-/Empfangspunkte (6) eines der Gleisabschnitte (5a-5d) zu schalten.

8. Verarbeitungseinrichtung (9) nach Anspruch 7,
**dadurch gekennzeichnet, dass**
die Verarbeitungseinrichtung (9) wenigstens zwei Signaleinrichtungen (7(1), 7(2)) aufweist und
die wenigstens eine Schalteinrichtung (8) ausgebildet ist, jede Signaleinrichtung (7(1), 7(2)) unabhängig voneinander anhand des jeweiligen Steuersignals (ST) auf vorbestimmte Sende-/ Empfangspunkte (6) eines Gleisabschnitts (5a-5d) zu schalten.

9. Verarbeitungseinrichtung (9) nach Anspruch 8,
**dadurch gekennzeichnet, dass**
die Verarbeitungseinrichtung (9) wenigstens eine mit den wenigstens zwei Signaleinrichtungen (7(1), 7(2)) verbundene Schnittstelleneinrichtung aufweist, die zum Ausgeben eines gemeinsamen Gleisfreimeldesignals (G) für jeden Gleisabschnitt (5) ausgebildet ist.

10. Gleisfreimeldeanlage (4) zur Überwachung von mehreren Gleisabschnitten (5),
mit mehreren in den Gleisabschnitten (5) angeordneten Sende-/Empfangspunkten (6) von Gleisstromkreisen bzw. Gleisstromkreisabschnitten und
mit wenigstens einer Verarbeitungseinrichtung (9) mit mehreren Außenkontakten (15), die an die mehreren Sende-/Empfangspunkte (6) angeschlossen sind,
**dadurch gekennzeichnet, dass**
die Verarbeitungseinrichtung (9) nach einem der oben genannten Ansprüche 7 bis 9 ausgebildet ist.

11. Verfahren zur Signalverarbeitung einer Gleisfreimeldeanlage (4), die mehrere Sende-/Empfangspunkte (6) von Gleisstromkreisen bzw. Gleisstromkreisabschnitten in mehreren Gleisabschnitten (5) umfasst,
bei dem mittels wenigstens einer Signaleinrichtung (7) ein Sendesignal (S) an einem Sendesignalausgang (10) ausgegeben und zwei separate Empfangssignale (E1, E2) an separaten Empfangssignaleingängen (11) empfangen werden,
**dadurch gekennzeichnet, dass**
mittels der Signaleinrichtung (7) wenigstens ein Steuersignal (ST) zur Steuerung einer Schalteinrichtung (8) erzeugt und ausgegeben wird,
durch die Schalteinrichtung (8) anhand des Steuersignals (ST) der Sendesignalausgang (10) und die Empfangssignaleingänge (11) auf ausgewählte Sende-/Empfangspunkte (6) eines der Gleisabschnitte (5a-5d) geschaltet werden,
anhand von wenigstens einem empfangenen Empfangssignal (E1, E2) eine Belegung des zugeschalteten Gleisabschnitts (5a-5d) ermittelt wird und davon abhängig ein Gleisfreimeldesignal (Ga-Gd) für diesen Gleisabschnitt (5a-5d) generiert wird, und separate Gleisfreimeldesignale (Ga-Gd) für jeden Gleisabschnitt (5a-5d) ausgegeben werden.

12. Verfahren nach Anspruch 11,
**dadurch gekennzeichnet, dass**
eine für eine Fahrtrichtung (19) eines in einem Gleisabschnitt (5a-5d) befindlichen Schienenfahrzeugs (3) repräsentative Information verarbeitet wird und davon abhängig das Steuersignal (ST) so verändert wird, dass durch die Schalteinrichtung (8) das Sendesignal (S) und die Empfangssignale (E1, E2) auf die Sende-/Empfangspunkte (6) eines in der Fahrtrichtung (19) nächsten Gleisabschnitts (5a-5d) geschaltet werden.

13. Verfahren nach Anspruch 12,
**dadurch gekennzeichnet, dass**
die für die Fahrtrichtung (19) repräsentative Information anhand von wenigstens einem der empfangenen Empfangssignale (E1, E2, E3) ermittelt wird.

14. Verfahren nach einem der oben genannten Ansprüche 11 bis 13,
**dadurch gekennzeichnet, dass**
mittels einer weiteren Signaleinrichtung (7(2)) wenigstens ein weiteres Sendesignal (S(2)) erzeugt wird und weitere Empfangssignale (E1(2), E2(2)) empfangen werden, mittels der weiteren Signaleinrichtung (7(2)) wenigstens ein weiteres Steuersignal (ST) erzeugt und ausgegeben wird,
anhand des weiteren Steuersignals (ST) der Sendesignalausgang (10) und die Empfangssignaleingänge (11) der weiteren Signaleinrichtung (7(2)) auf weitere ausgewählte Sende-/Empfangspunkte (6) eines der Gleisabschnitte (5a-5d) geschaltet werden,
anhand von wenigstens einem der empfangenen weiteren Empfangssignale (E1(2), E2(2)) eine Belegung des zugeschalteten Gleisabschnitts (5a-5d) ermittelt wird und davon abhängig ein weiteres Gleisfreimeldesignal (Ga-Gd) für diesen Gleisabschnitt (5a-5d) generiert wird.

15. Computerprogrammprodukt mit Programmbefehlen zur Durchführung des Verfahrens nach einem der Ansprüche 11 bis 14, wenn das Computerprogrammprodukt auf einem Computer abläuft, insbesondere einem Computer, der Teil einer Signaleinrichtung (7) für eine Gleisfreimeldeanlage (4) ist.
